# EUROPÄISCHE PATENTANMELDUNG

(11) **EP 1 575 130 A1**
(43) Veröffentlichungstag der Anmeldung: **14.09.2005**
(21) Anmeldenummer: 05001297.0
(22) Anmeldetag: 22.01.2005
(51) Int. Cl.: H01R 4/48

(54) **Federkraftklemme**

(30) Priorität: 19.02.2004 DE 102004008447
(71) Anmelder: ABB PATENT GmbH, 68526 Ladenburg (DE)
(72) Erfinder: Eppe, Klaus-Peter, Dipl.-Ing., 69429 Waldbrunn (DE); Le Grand, Maarten, Cand.-Ing., 69124 Heidelberg (DE); Orban, Alexander, Dipl.-Ing., 69469 Weinheim (DE)
(74) Vertreter: Miller, Toivo

(57) **Zusammenfassung**

Es wird eine Federkraftklemme (1) zum Anschluss elektrischer Leiter (128) beschrieben, mit einem Kontaktrahmen (3, 125), bei der mittels einer im Bogen sich über dem Kontaktrahmen (3, 125) erstreckenden Klemmfeder (7, 121) ein elektrischer Leiter (128) gegen den Kontaktrahmen (3, 125) klemmbar ist, und die dadurch gekennzeichnet ist, dass der Kontaktrahmen (3, 125) mehrere Stecköffnungen (9, 11, 124) und eine Halteöffnung (13, 133) aufweist, dass die Klemmfeder (7, 121) an einem ersten freien Ende in der Halteöffnung (13, 133) an dem Kontakträhmen (3, 125) gehalten ist, dass die Klemmfeder (7, 121) an ihrem zweiten freien Ende durch eine oder mehrer schlitzförmige Ausnehmungen (17) in eine der Anzahl an Stecköffnungen (9, 11, 124) entsprechende Anzahl fingerartiger Fortsätze (23, 25, 122) geteilt ist, und dass jeder der Fortsätze (23, 25, 122) durch jeweils eine der Stecköffnungen (9, 11, 124) geführt und in jeder der Stecköffnungen (9, 11, 124) von jeweils einem der Fortsätze (23, 25, 122) ein Leiter (128) festklemmbar ist.

## Beschreibung

Die Erfindung betrifft eine Federkraftklemme zum Anschluss elektrischer Leiter, mit einem Kontaktrahmen, bei der mittels einer im Bogen sich über dem Kontaktrahmen erstreckenden Klemmfeder ein elektrischer Leiter gegen den Kontaktrahmen klemmbar ist, gemäß dem Oberbegriff des Anspruchs 1, sowie ein Installationsschaltgerät mit einer Federkraftklemme.

Federkraftklemmen der gattungsgemäßen Art werden beispielsweise als Anschlussvorrichtung für elektrische Zu- und Abgangsleiter in Installationsschaltgeräten eingesetzt, um ohne Zuhilfenahme von Werkzeug eine elektrische und mechanische Verbindung der Leiter zu dem Installationsschaltgerät herzustellen. Installationsschaltgeräte können beispielsweise Leitungsschutzschalter mit thermischem und magnetischem Auslöser zur Gewährleistung eines Überlast- und Kurzschlussstromschutzes in nachgeschalteten Stromkreisen sein.

Die DE 198 17 927 C1 offenbart eine solche gattungsgemäße Federkraftklemme. Dort wird ein elektrischer Leiter in eine rechteckförmige Ausnehmung einer in ein Klemmengehäuse eingebrachten Stromschiene mittels einer Blattfeder gegen die obere Kante der Ausnehmung gedrückt.

Eine einfache und zuverlässige Kontaktierung von zwei oder mehreren Leitern an einer solchen Federkraftklemme ist allerdings nicht möglich.

Es ist daher die Aufgabe der vorliegenden Erfindung, eine Federkraftklemme und ein Installationsschaltgerät zu schaffen, bei denen der Anschluss von einem oder mehreren Leitern vereinfacht und zuverlässiger gestaltet wird.

Die Aufgabe wird bezüglich der Federkraftklemme gelöst durch die kennzeichnenden Merkmale des Anspruchs 1 und hinsichtlich des Installationsschaltgerätes durch die kennzeichnenden Merkmale des Anspruchs 15.

Erfindungsgemäß also weist der Kontaktrahmen mehrere Stecköffnungen und eine Halteöffnung auf. Die Klemmfeder ist an einem ersten freien Ende in der Halteöffnung an dem Kontaktrahmen gehalten. An ihrem zweiten freien Ende ist sie durch eine oder mehrere schlitzförmige Ausnehmungen in eine der Anzahl an Stecköffnungen entsprechende Anzahl fingerartiger Fortsätze geteilt, so dass jeder der Fortsätze durch jeweils eine der Stecköffnungen geführt und in jeder der Stecköffnungen von jeweils einem der Fortsätze ein Leiter festklemmbar ist.

Der Vorteil der erfindungsgemäßen Federkraftklemme liegt darin, dass jeweils für einen anzuschließenden Leiter eine eigene Stecköffnung vorgesehen ist, in der ein Leiter mit einem dieser Stecköffnung zugeordneten Fortsatz der Klemmfeder festklemmbar ist, unabhängig davon, ob in dem oder den anderen Stecköffnungen sich auch Leite befinden. Die Klemmfeder ist ein einziges Bauteil, das durch die schlitzförmigen Ausnehmungen in mehrere funktional gleichwirkende, aber räumlich getrennt und auch unabhängig voneinander funktionierende Teil-Federn aufgeteilt ist. So kann beispielsweise bei zwei Stecköffnungen in einer der beiden Stecköffnungen ein Leiter festgeklemmt sein, in der anderen nicht. Später kann der ein zweiter Leiter in die zweite Stecköffnung hinzugefügt und/oder der erste Leiter aus der ersten Stecköffnung wieder entfernt werden.

Ein weiterer Vorteil der erfindungsgemäßen Federkraftklemme ist die einfache Montagemöglichkeit für die Klemmfeder. Diese kann in die Halteöffnung mit ihrem der Halteöffnung angepassten freien ende eingesetzt werden und ist an dem Kontaktrahmen gehalten.

In einer besonders vorteilhaften Variante der Erfindungsgemäßen Federkraftklemme weist der Kontaktrahmen zwei Stecköffnungen und eine Halteöffnung auf, und die Klemmfeder ist an einem ersten freien Ende in der Halteöffnung an dem Kontaktrahmen gehalten, und an ihrem zweiten freien Ende durch eine schlitzförmige Ausnehmung in zwei fingerartige Fortsätze geteilt, so dass jeder der beiden Fortsätze durch jeweils eine der Stecköffnungen geführt und in jeder der beiden Stecköffnungen von jeweils einem der Fortsätze ein Leiter festklemmbar ist. Diese Ausführungsform ist besonders platzsparend und deckt einen großen Teil der beim Einsatzfälle von Installationsschaltgeräten ab.

In besonders vorteilhafter Weise ist der Kontaktrahmen durch Stege in Stecköffnungen und eine Halteöffnung geteilt. Einer der Stege kann dabei gleichzeitig ein Überdehnungsschutz für die Federfortsätze sein. Das bedeutet, dass dieser Steg den maximalen Federweg begrenzt, so dass die Klemmfeder nicht über einen maximal zulässigen Bereich hinaus verbogen werden kann. Dadurch ist eine dauerhaft gleichbleibende Klemmkraftwirkung der Klemmfeder gewährleistet.

Zwei Stege können dabei als Quersteg und Längssteg in T-Form in dem Kontaktrahmen angeordnet sein, so dass dadurch zwei Stecköffnungen und eine Halteöffnung entstehen. Die Halteöffnung kann dann beispielsweise oberhalb des Quersteges und die Stecköffnungen können unterhalb des Quersteges und beiderseits des Längssteges in dem Kontaktrahmen angeordnet sein. In diesem Fall fungiert der Quersteg als Überdehnungsschutz für die Federfortsätze der Klemmfeder.

In einer besonders vorteilhaften Ausführungsform ist die Klemmfeder U-förmig gebogen.

In einer weiterhin besonders vorteilhaften Ausführungsform kann die Klemmfeder zusätzlich an einem von der Verzweigung der Federfortsätze in Richtung ihres ersten freien Endes hin ausgehenden Teilabschnittes in Längsrichtung geschlitzt sein. Der Vorteil eines solchen zusätzlichen Schlitzes liegt in einer weiteren Entkopplung der einzelnen Federfortsätze voneinander.

Weiterhin vorteilhaft ist es, wenn der Kontaktrahmen eine rechteckige Außenkontur hat und auch die Stecköffnungen und die Halteöffnung rechteckförmig ausgebildet sind.

Ein freies Ende des Kontaktrahmens kann in sehr vorteilhafter Weise als Anschlussteil für die Befestigung eines elektrischen Abgangsleiters ausgebildet und zur Einsteckrichtung des Leiters hin ausgerichtet sein. Der Abgangsleiter, der beispielsweise bei Verwendung der erfindungsgemäßen Federkraftklemme als Anschlussklemme in einem Installationsschaltgerät der Leiter des inneren Hauptstrompfades Strompfades ist, kann an diesem Anschlussteil beispielsweise angeschweißt sein. Das Ausrichten des Anschlussteils hin zur Einsteckrichtung des einzusteckenden Leiters bewirkt eine weitere Platzersparnis bei Einbau der erfindungsgemäßen Federkraftklemme in einem Installationsschaltgerät.

An dem dem Anschlussteil gegenüberliegenden Ende des Kontaktteils kann weiterhin ein Justagekontaktteil, beispielsweise in Form eines U-förmig gebogenen Bleches, angeformt sein. Eins solches Justagekontaktteil wird bei der automatisierten Justage im Zuge der Fertigung von Installationsschaltgeräten mit thermischem Auslöser (Bimetall-Auslöser) zum Kontaktieren des thermischen Auslösers benötigt. Bei der erfindungsgemäßen Federkraftklemme lässt sich das Justagekontaktteil vorteilhafterweise in einer integrierten Baueinheit mit dem Kontaktkörper darstellen.

Schließlich bildet bei einer weiteren vorteilhaften Ausgestaltungsform einer erfindungsgemäßen Federkraftklemme das Justagekontaktteil mit jedem der Federfortsätze einen solchen Winkel, dass dadurch eine Trichterfunktion zur Erleichterung derEinführung der Leiterendstücke in die Stecköffnungen realisiert ist.

Ein erfindungsgemäßes Installationsschaltgerät mit wenigstens einer erfindungsgemäßen Federkraftklemme zeichnet sich dadurch aus, dass das Klemmengehäuse in das Schaltgerätegehäuse integriert ist. Dies kann beispielsweise vorteilhafterweise so geschehen, dass die Federkraftklemme im Bereich des Klemmenaufnahmeraums des Installationsschaltgerätes an den Innenseiten der Gehäuseschalen gehalten ist. Der Vorteil eines solchen erfindungsgemäßen Installationsschaltgerätes mit einer erfindungsgemäßen Federkraftklemme liegt in der kostengünstigen Fertigung. Die Federkraftklemme selbst benötigt kein eigenes Isolierstoffgehäuse, wodurch die Stückkosten für dieses Bauteil sinken: Sie ist im Zuge einer automatisierten Installationsschaltgerätefertigung als vorgefertigte Baugruppe, möglicherweise bereits mit dem angeschweißten Abgangsleiter, maschinell in den Klemmenaufnahmeraum der Gehäuseschalen des Installationsschaltgerätes einsetzbar. Die Gehäuseschalen des Installationsschaltgerätes weisen dazu entsprechende, an die Geometrie der Federkraftklemme angepasste, Haltevorrichtungen auf, im Allgemeinen Nuten und Vorsprünge.

Weitere vorteilhafte Ausgestaltungen und Verbesserungen der Erfindung und weitere Vorteile sind den weiteren Unteransprüchen zu entnehmen.

Anhand der Zeichnungen, in denen ein Ausführungsbeispiel der Erfindung dargestellt sind, sollen die Erfindung sowie weitere vorteilhafte Ausgestaltungen und Verbesserungen der Erfindung näher erläutert und beschrieben werden.

Es zeigen:
- Fig. 1: eine erfindungsgemäße Federkraftklemme und
- Fig. 2: schematisch eine erfindungsgemäße Federkraftklemme in Einbaulage in einem erfindungsgemäßen Installationsschaltgerät

Die Figur 1 zeigt eine Federkraftklemme 1 mit einem rechteckförmigen Kontaktrahmen 3. Ein freies Ende 5 des Kontaktrahmens ist als ebenfalls rechteckförmiges Anschlussteil 5 ausgebildet und in Richtung auf die Klemmfeder 7 hin abgewinkelt. Am freien ende des Anschlussteils 5 ist ein rechteckiges Kontaktblech 29 angeformt, welches sich über etwa die halbe Breite des Anschlussteils 5 erstreckt. An das Kontaktblech 29 kann ein Abgangsleiter angebracht, beispielsweise angeschweißt, werden, wenn die Federkraftklemme in einem Installationsschaltgerät eingebaut wird.

Der Kontaktrahmen ist durch zwei in T-Form angeordnete Stege, einen Quersteg 31 und einen Längssteg 33, in zwei Stecköffnungen 9, 11 und eine Halteöffnung 13 unterteilt.

Die Einsteckrichtung der Leiter in die Stecköffnungen ist mit dem Pfeil E gekennzeichnet. Entgegen der Einsteckrichtung E überspannt den Kontaktrahmen die U-förmig gebogene Klemmfeder 7.

Die Klemmfeder 7 ist mit ihrem ersten freien Ende 15 in der Halteöffnung 13 gegen deren Haltekante 35 gedrückt und dadurch an dem Kontaktrahmen 3 gehalten. An ihrem anderen freien Ende ist die Klemmfeder 7 durch eine schlitzförmige Ausnehmung 17 in zwei fingerförmige Federfortsätze 23, 25 geteilt, die von einer Verzweigungskante 19 ausgehend durch jeweils eine der Stecköffnungen 9, 11 geführt sind.

Die Klemmfeder 7 ist außerdem an dem von der Verzweigungskante 19 in Richtung auf die Haltekante 35 hin laufenden Teilabschnitt in einem Teilbereich, beginnenden an der Verzweigungskante 19, durch einen Längsschlitz 21 geschlitzt.

Durch die schlitzförmige Ausnehmung 17 und den Längsschlitz 21 ist bewirkt, dass die Federfortsätze 23, 25 der Klemmfeder 7 unabhängig voneinander, ohne sich gegenseitig zu beeinflussen, gebogen werden können. Dadurch wird erreicht, dass in jede der beiden Stecköffnungen 9, 11 ein Leiter eingesteckt und darin durch den dieser Stecköffnung zugeordneten Federfortsatz 23, 25 festgeklemmt werden kann, unabhängig davon, ob in der anderen Stecköffnung 11, 9 ebenfalls ein Leiter eingesteckt ist oder nicht. Die Klemmkraft der beiden Federfortsätze 23, 25 ist weitgehend unbeeinflusst davon, ob in einem oder in beiden Stecköffnungen 9, 11 ein Leiter eingeführt ist.

Ohne einen eingeführten Leiter- diese Situation ist in Fig. 1 dargestellt - liegen die Federfortsätze 23, 25 an einer dem Quersteg 31 gegenüberliegenden Kontaktkante 37 der Stecköffnungen 9, 11 an.

Im Anschluss an die Kontaktkante 37 ist an den Kontaktrahmen 3 ein U-förmiges Blech 27 mit einem freien Ende eines Schenkels angeformt, dessen Breite der Breite des Kontaktrahmens 3 entspricht. Der angeformte Schenkel bildet mit dem Kontaktrahmen 3 einen stumpfen Winkel α. Auf diese Weise entsteht zwischen dem Blech 27 und den Federfortsätzen 23, 25 ein spitzer Winkel derart, dass dadurch eine trichterförmige Einsteckführung für in die Stecköffnungen 9, 11 einzusteckende Leiter gegeben ist. Die Funktion des Bleches 27 ist die eines Justagekontaktteiles. Wenn die Federkraftklemme 1 in ein Installationsschaltgerät eingebaut ist, so dient das durch das Blech 27 realisierte Justagekontaktteil dazu, einen elektrischen Kontakt für die automatisierte thermische Justage des thermischen Auslösers des Installationsschaltgerätes zur Verfügung zu stellen.

Das Einführen eines Anschlussleiters wird durch die trichterförmige Öffnung, gebildet aus den Federfortsätzen 23, 25 und dem Blech 27, erleichtert. Ein in eine Einstecköffnung 9, 11, entgegen dem Federfortsatz 23, 25 eingeführtes Anschlussleiterstück drückt das freie Ende des dieser Einstecköffnung zugeordneten Federfortsatzes 23, 25 in Richtung auf den Quersteg 31. Durch die rückstellende Federkraft wird das Anschlussleiterstück dann von dem freien Ende des entsprechenden Federfortsatzes 23, 25 gegen die Kontaktkante 37 gedrückt, so dass ein mechanischer und elektrischer Kontakt entsteht.

Der Quersteg 31 wirkt dabei als Überlastschutz für die Federfortsätze 23, 25. Denn weiter als bis zu dem Quersteg 31 lassen sich die Federfortsätze 23, 25 nicht drücken. Dadurch kann sicher vermieden werden, dass die Federfortsätze 23, 25 über ihren elastischen Bereich hinaus verbogen werden und so durch dauerhafte Verformung ihre Federeigenschaften verschlechtert werden.

Fig. 2 zeigt schematisch eine erfindungsgemäße Federkraftklemme 120 in Einbaulage in dem Klemmenaufnahmeraum eines Installationsschaltgerätes 100. Das Installationsschaltgerät 100 ist schematisch in Aufsicht auf eine geöffnete Isolierstoffgehäuseschale dargestellt. Es sind die vordere Frontseite 104, die hintere Frontseite 106, die hintere Schmalseite 108 und die Befestigungsseite 102 gezeigt. Andere wesentliche Funktionsbäugruppen des Installationsschaltgerätes sind in der Fig. 2 der Übersichtlichkeit wegen nicht dargestellt.

Im Bereich zwischen der hinteren Schmalseite 108, der Befestigungsseite 102 und der hinteren Frontseite 106 ist in den Gehäuseschalen der Klemmenaufnahmeraum gebildet. Die Federkraftklemme 120 ist dort in der in Fig. 2gezeigten Lage durch - hier nicht dargestellte - Haltevorrichtungen fixiert. Solche Haltevorrichtungen sind in der Regel an die Innenseite der Gehäuseschalen angeformte Nuten oder Vorsprünge.

In der hinteren Gehäuseschmalseite 108 ist eine Leiteröffnung 114 durch eine Aussparung gebildet. Ins Gehäuseinnere ragende Führungsstege 126, 126a bilden einen von der Leiteröffnung 114 aus ins Gehäuseinnere ragenden Einführtrichter, durch den ein Anschlussleiter 128 beim Einführen seines abisolierten Anschlussendes in Richtung auf die Stecköffnung 124 im Kontaktrahmen 125 der Federkraftklemme 120 hingeführt wird.

An der Federkraftklemme 120 wird das Anschlussende des Anschlussleiters 128 außerdem noch durch die aus dem in die Stecköffnung 124 ragenden Federfortsatz 122 und dem an den Kontaktrahmen 125 angeformten Justagekontaktteil 134 gebildeten Einführungstrichter in die Stecköffnung 124 hineingeführt.

Durch das freie Ende der in der Halteöffnung 133 an der Haltekante 132 gehaltene, U-förmig über dem Kontaktrahmen 125 gebogene Klemmfeder 121 wird das abisolierte Anschlussende des Anschlussleiters 128 federnd gegen die Kontaktkante 130 der Stecköffnung 124 im Kontaktrahmen 125 gedrückt, so dass dadurch der elektrische und mechanische Kontakt zwischen dem Anschlussleiter und der Federkraftklemme zustande kommt.

Ein Überdehnen der Klemmfeder 121 wird durch den Quersteg 127 im Kontaktrahmen 125 verhindert, der den Kontaktrahmen in die Halteöffnung 133 und die Stecköffnungen 124, von denen hier in der Schnittdarstellung nur eine zu sehen ist, unterteilt.

In Höhe des Justagekontaktteils 134 ist in der hinteren Gehäuseschmalseite 108 eine Kalibrieröffnung 112 ausgespart, durch die beim automatisierten Kalibrieren ein Kalibrierkontaktstift mit dem Justagekontaktteil 134 in Kontakt gebracht werden kann. Bei dem fertig kalibrierten Installationsschaltgerät ist die Kalibrieröffnung 112 dann durch einen Deckel verschlossen.

In Höhe der Klemmfeder 121 ist in der hinteren Gehäusefrontseite 106 eine Löse-Öffnung 110 ausgespart, die so bemessen ist, dass ein handelsüblicher Schraubendreher hindurchpasst. Zum Lösen der Klemmverbindung wird dann mit einem durch die Lose-Öffnung 110 geführten Schraubendreher die Klemmfeder 121 von dem Anschlussleiter weggedrückt, so dass der Anschlussleiter 128 entnommen werden kann. Hierbei verhindert auch wieder der Quersteg 127 ein Überdehnen der Klemmfeder 121.

An dem in stumpfem Winkel in Richtung auf den eingesteckten Anschlussleiter 128 hin gebogenen Anschlussteil 135 des Kontaktrahmens 125 ist ein Abgangsleiter 136 angeschweißt.

## Patentansprüche

1. Federkraftklemme (1) zum Anschluss elektrischer Leiter, mit einem Kontaktrahmen (3), bei der mittels einer im Bogen sich über dem Kontaktrahmen erstreckenden Klemmfeder (7) ein elektrischer Leiter gegen den Kontaktrahmen klemmbar ist, **dadurch gekennzeichnet, dass** der Kontaktrahmen mehrere Stecköffnungen (9,11) und eine Halteöffnung (13) aufweist, dass die Klemmfeder (7) an einem ersten freien Ende in der Halteöffnung (13) an dem Kontaktrahmen gehalten ist, dass die Klemmfeder an ihrem zweiten freien Ende durch eine oder mehrer schlitzförmige Ausnehmungen (17) in eine der Anzahl an Stecköffnungen entsprechende Anzahl fingerartiger Fortsätze (23,25) geteilt ist, und dass jeder der Fortsätze (23, 25) durch jeweils eine der Stecköffnungen (9,11) geführt und in jeder der Stecköffnungen (9, 11) von jeweils einem der Fortsätze (23, 25) ein Leiter festklemmbar ist.

2. Federkraftklemme nach Anspruch 1, **dadurch gekennzeichnet, dass** der Kontaktrahmen (3) zwei Stecköffnungen (9, 11) und eine Halteöffnung (13) aufweist, dass die Klemmfeder (7) an einem ersten freien Ende in der Halteöffnung (13) an dem Kontaktrahmen (3) gehalten ist, dass die Klemmfeder (7) an ihrem zweiten freien Ende durch eine schlitzförmige Ausnehmung (17) in zwei fingerartige Fortsätze (23, 25) geteilt ist, und dass jeder der beiden Fortsätze (23, 25) durch jeweils eine der Stecköffnungen (9,11) geführt und in jeder der beiden Stecköffnungen (9, 11) von jeweils einem der Fortsätze (23, 25) ein Leiter festklemmbar ist.

3. Federkraftklemme nach einem der vorigen Ansprüche, **dadurch gekennzeichnet, dass** der Kontaktrahmen (3) durch Stege (31, 33) in Stecköffnungen (9, 11) und eine Halteöffnung (13) geteilt ist.

4. Federkraftklemme nach Anspruch 3, **dadurch gekennzeichnet, dass** einer der Stege (31) ein Überdehnungsschutz für die Federfortsätze (23, 25) ist.

5. Federkraftklemme nach Anspruch 4, **dadurch gekennzeichnet, dass** zwei Stege (31, 33) als Quersteg (31) und Längssteg (33) in T-Form in dem Kontaktrahmen (3) angeordnet sind, so dass zwei Stecköffnungen (9, 11) und eine Halteöffnung (13) entstehen..

6. Federkraftklemme nach Anspruch 5, **dadurch gekennzeichnet, dass** die Halteöffnung (13) oberhalb des Quersteges (31) und die Stecköffnungen (9, 11) unterhalb des Quersteges (31) und beiderseits des Längssteges (33) in dem Kontaktrahmen (3) angeordnet sind, so dass der Quersteg (31) als Überdehnungsschutz für die Federfortsätze (23, 25) fungiert.

7. Federkraftklemme nach einem der vorigen Ansprüche, **dadurch gekennzeichnet, dass** die Klemmfeder (7) U-förmig gebogen ist.

8. Federkraftklemme nach Anspruch 7, **dadurch gekennzeichnet, dass** die Klemmfeder (7) an einem von der Verzweigung (19) der Federfortsätze (23, 25) in Richtung ihres ersten freien Endes hin ausgehenden Teilabschnittes in Längsrichtung geschlitzt ist.

9. Federkraftklemme nach einem der vorigen Ansprüche, **dadurch gekennzeichnet, dass** der Kontaktrahmen (3) eine rechteckige Außenkontur hat.

10. Federkraftklemme nach einem der vorigen Ansprüche, **dadurch gekennzeichnet, dass** die Stecköffnungen (9, 11) und die Halteöffnung (13) rechteckförmig ausgebildet sind.

11. Federkraftklemme nach einem der vorigen Ansprüche, **dadurch gekennzeichnet, dass** ein freies Ende des Kontaktrahmens (3) als Anschlussteil (5) für die Befestigung eines elektrischen Abgangsleiters ausgebildet und zur Einsteckrichtung E des Leiters hin ausgerichtet ist.

12. Federkraftklemme nach einem der vorigen Ansprüche, **dadurch gekennzeichnet, dass** an dem Kontaktrahmen (3) ein Justagekontaktteil (27) angeformt ist.

13. Federkraftklemme nach Anspruch 12, **dadurch gekennzeichnet, dass** das Justagekontaktteil (27) ein an dem dem Anschlussteil (5) gegenüberliegenden Ende des Kontaktrahmens (3) angeformtes gebogenes Blech ist.

14. Federkraftklemme nach Anspruch 13, **dadurch gekennzeichnet, dass** das Justagekontaktteil (27) mit jedem der Federfortsätze (23, 25) einen solchen Winkel bildet, dass dadurch eine Trichterfunktion zur Erleichterung der Einführung der Leiterendstücke in die Stecköffnungen (9, 11) realisiert ist.

15. Installationsschaltgerät (100) mit wenigstens einer Federkraftklemme (120) nach einem der Ansprüche 1 bis 14, **dadurch gekennzeichnet, dass** das Klemmengehäuse in das Schaltgerätegehäuse integriert ist.

16. Installationsgerät nach Anspruch 15, **dadurch gekennzeichnet, dass** die Federkraftklemme (120) im Bereich des Klemmenaufnahmeraums des Installationsschaltgerätes an den Innenseiten der Gehäuseschalen gehalten ist.
